# EUROPÄISCHE PATENTSCHRIFT

(11) **EP 2 465 806 B1**
(45) Veröffentlichungstag und Bekanntmachung des Hinweises auf die Patenterteilung: **27.11.2013**
(21) Anmeldenummer: 10015772.6
(22) Anmeldetag: 17.12.2010
(51) Int. Cl.: B66C 1/04

(54) **Magnetgreifer**
Magnetic grabber
Electro-aimant

(43) Veröffentlichungstag der Anmeldung: 20.06.2012
(73) Patentinhaber: TRUMPF Werkzeugmaschinen GmbH & Co. KG, 71254 Ditzingen (DE)
(72) Erfinder: Thiel, Walter, 71409 Schwaikheim (DE)
(74) Vertreter: Maser, Jochen

(56) Entgegenhaltungen:
- EP-A1- 2 085 349
- US-A- 6 015 175

## Beschreibung

Die Erfindung betrifft einen Magnetgreifer zum Ergreifen und Handhaben von ferromagnetischen Werkstücken gemäß dem Oberbegriff des Anspruchs 1.

Aus der EP 2 085 349 A1 ist ein solcher gattungsgemäßer Magnetgreifer bekannt. Dieser Magnetgreifer umfasst ein Gehäuse, an dem ein Gehäuseboden vorgesehen ist, der eine dem zu ergreifenden Werkstück zugewandte Stirnfläche aufweist. In dem Gehäuse ist ein auf und ab bewegbarer Magnetkolben vorgesehen. An dem Gehäuse ist ein Anschluss für ein Antriebsfluid zum Bewegen des Magnetkolbens angeordnet, so dass der Magnetkolben mit einem ersten Arbeitsdruck beaufschlagt und in eine Arbeitsstellung übergeführt wird. In dieser Arbeitsstellung ist der Magnetkolben am oder nahe dem Gehäuseboden positioniert. Mit einem weiteren Arbeitsdruck wird der Magnetkolben wieder in eine Ruhestellung in einen Bewegungsraum übergeführt, in welchem der Magnetkolben entfernt zum Gehäuseboden positioniert ist.

Bei solchen Magnetgreifern ist von Bedeutung, dass automatisch erkannt wird, ob ein Werkstück aufgenommen oder nicht aufgenommen wurde oder ob es während dem Transport verloren gegangen ist. Die Überwachung erfolgt über eine separat in den Magnetkolben eingesetzte Detektionseinrichtung, welche ein ansteuerbares Ventil mit einem separaten Permanentmagneten aufweist, der in dem Magnetkolben auf und ab bewegbar geführt ist, wobei der Haltemagnet im Magnetkolben verankert ist. Diese Integration der Detektionsvorrichtung in dem Magnetkolben hat sich grundsätzlich bewährt, jedoch erfordert diese Detektionseinrichtung eine Vielzahl von Einzelbauteilen. Darüber hinaus ist nachteilig, dass bei im Durchmesser klein ausgebildeten Magnetgreifern eine solche Detektionseinrichtung aus Platzgründen nicht mehr in den Magnetkolben integriert werden kann.

Der Erfindung liegt deshalb die Aufgabe zugrunde, einen Magnetgreifer der eingangs genannten Art derart weiterzubilden, dass eine Vereinfachung im Aufbau und eine Einsparung in den einzelnen Bauteilen ermöglicht wird.

Diese Aufgabe wird erfindungsgemäß durch die Merkmale des Anspruchs 1 gelöst. Durch die erfindungsgemäße Kombination des Haltemagneten und der Detektionsvorrichtung im Magnetkolben wird eine Vereinfachung im Aufbau ermöglicht. Der Haltemagnet im Magnetkolben ist hierzu auf und ab bewegbar im Magnetkolben angeordnet und fungiert somit gleichzeitig als ein Detektionsmagnet, der eine Ventilanordnung der Detektionsvorrichtung öffnet und schließt. Dadurch kann erzielt werden, dass beim Aufmagnetisieren eines Werkstückes und somit einem Ergreifen eines Werkstückes durch den Magnetgreifer der Haltemagnet sich in einer aktiven Arbeitsposition befindet und ein Arbeitsdruck eines Arbeitsfluides der Detektionsvorrichtung aufrecht erhalten bleibt. Der Haltemagnet schließt in dieser Arbeitsposition gleichzeitig die Ventilanordnung der Detektionseinrichtung und wirkt als Detektionsmagnet zur Ansteuerung der Detektionsvorrichtung. Dadurch erkennt die Detektionsvorrichtung, dass ein Bauteil am Magnetgreifer vorhanden ist. Sofern ein Bauteil durch den Magnetgreifer nicht ergriffen wird, verbleibt der Haltemagnet in einer inaktiven Arbeitsposition, wodurch die Ventilanordnung der Detektionsvorrichtung geöffnet bleibt, so dass der Arbeitsdruck abfällt und die Detektionsvorrichtung erkennt, dass ein Werkstück fehlt oder nicht ergriffen ist.

Der in dem Magnetgreifer auf und ab bewegbare Magnetkolben weist bevorzugt eine zum Gehäuseboden offen ausgebildete Vertiefung auf, in welcher der Haltemagnet auf und ab bewegbar geführt ist. Dadurch wird der Haltemagnet gesichert in dem Magnetkolben geführt und kann unabhängig von dem Magnetkolben eine Hubbewegung durchführen, um die Ventilanordnung der Detektionsvorrichtung in Abhängigkeit des Vorhandenseins eines Werkstücks anzusteuern.

Bevorzugt ist der Haltemagnet in einer Gleitführung in dem Magnetkolben aufgenommen, so dass der Haltemagnet leichtgängig in zumindest eine Arbeitsposition überführbar ist. Diese Gleitführung ist bevorzugt als topfförmiger Hubkolben ausgeführt, der in der Vertiefung auf und ab bewegbar geführt ist. Alternativ kann auch eine Gleitführung zwischen dem Haltemagneten und der Vertiefung des Magnetkolbens ausgebildet werden.

Zur Anordnung des Haltemagnets in einer inaktiven Arbeitsposition beziehungsweise in einer Ausgangsposition zum Magnetkolben ist bevorzugt ein elastisch nachgiebiges Element, insbesondere Federelement, vorgesehen, durch welches der Haltemagnet in das Innere der Vertiefung gedrückt ist. Dadurch nimmt der Haltemagnet in dem Magnetkolben ohne das Einwirken eines Vakuums oder einer Magnetkraft eine Grundposition oder nicht aktive Arbeitsposition ein, in der die Ventilanordnung geringfügig geöffnet ist.

Eine weitere bevorzugte Ausgestaltung der Erfindung sieht vor, dass an einem stirnseitigen Wandabschnitt der Vertiefung ein Verschlusselement angreift, durch welches das elastisch nachgiebige Element zwischen dem Haltemagneten oder der Gleitführung und einer Anlagefläche der Vertiefung positioniert ist. Dadurch wird eine einfache Montage und Anordnung eines elastisch nachgiebigen Elementes ermöglicht. Ebenso kann das elastisch nachgiebige Element bei einer Ermüdung in einfacher Weise ausgetauscht werden.

Die Rückstellkraft des elastisch nachgiebigen Elementes ist bevorzugt größer als die Gewichtskraft des Haltemagnets und eines Ventilschließglieds der Ventilanordnung oder des Haltemagnets der Gleitführung und als Ventilschließglied der Ventilanordnung und kleiner als eine Magnetkraft beim Vorhandensein eines Werkstücks. Dadurch kann in einfacher Weise die Ausgangsposition beziehungsweise inaktive Arbeitsposition des Haltemagnets zum Magnetkolben eingestellt werden, wobei gleichzeitig eine Überführung in eine Arbeitsposition des Haltemagnets sichergestellt ist. Die Aufmagnetisierungskraft des Haltemagnets, der sich in der Fläche vorzugsweise wenigstens über die Hälfte des Durchmessers des Magnetkolbens erstreckt, ist wesentlich größer als die Rückstellkraft des zumindest einen elastisch nachgiebigen Elementes. Als elastisch nachgiebiges Element können Federelemente, insbesondere Federscheiben, Tellerfedern oder sonstige Druckelemente, eingesetzt werden.

Eine weitere bevorzugte Ausgestaltung der Erfindung sieht vor, dass in den Boden der Vertiefung des Magnetkolbens eine Durchgangsbohrung als Ventilöffnung vorgesehen ist, welche ein vorzugsweise an den Haltemagneten angreifendes Ventilschließglied in Abhängigkeit der Hubbewegung des Haltemagnets öffnet und schließt. Insbesondere ist ein Ventilsitz der Ventilöffnung kegelförmig mit vorzugsweise einem Dichtelement ausgebildet, in welchem ein komplementär ausgebildetes Ventilschließglied angreift, so dass bei einer Hubbewegung des Haltemagnets von einer inaktiven Arbeitsposition in eine aktive Arbeitsposition das Ventilschließglied in eine Schließposition übergeführt wird und die vorzugsweise kegelförmige Fläche des Ventilschließgliedes mit der Ventilöffnung aneinander angrenzen. Dadurch kann gleichzeitig über den Haltemagnet die erforderliche Schließkraft zum Abdichten der Ventilöffnung aufgebracht werden.

Des Weiteren ist in einer inaktiven Arbeitsposition des Haltemagnets in der Vertiefung des Magnetkolbens das Ventilschließglied bevorzugt in einer Öffnungsposition angeordnet. Bevorzugt ist das Ventilschließglied über einen in der Höhe zum Haltemagnet veränderbaren Einstellmechanismus befestigt, insbesondere über ein Schraubgewinde, so dass eine entsprechende Anpassung der Schließbewegung des Ventilschließglieds an den maximalen Hub des Haltemagnets in der Vertiefung in einfacher Weise angepasst werden kann.

Die Detektionsvorrichtung weist bevorzugt einen Durchgang auf, der sich von der Ventilöffnung im Boden der Vertiefung des Magnetkolbens aus in zumindest einen Kanalabschnitt zwischen dem Haltemagneten oder der Gleitführung und dem Boden der Vertiefung radial nach außen bis zu einer Belastungsbohrung erstreckt, die eine Außenwand der Vertiefung durchquert. Dadurch kann bei einem Nichtvorhandensein eines Bauteils ein aufgebautes Vakuum im Magnetgreifer abgebaut werden, welches zur Erzeugung einer Hubbewegung des Magnetkolbens aus einer Ruhestellung in eine Arbeitsstellung erzeugt wird. Sofern das Werkstück nicht an der Stirnfläche 18 des Magnetgreifers 11 anliegt oder sich an dessen unmittelbarer Nähe befindet, wird der Haltemagnet aus seiner Ruhestellung nicht in eine Arbeitsstellung übergeführt, das heißt, dass die Ventilanordnung der Detektionseinrichtung nicht geschlossen wird. Aufgrund dieses Durchganges, der bei einem Nichtvorhandensein eines Bauteils geöffnet bleibt, kann das Vakuum über eine mit der Umgebung in Verbindung stehende Durchgangsbohrung im Magnetgreifer abgebaut werden, und eine Steuerung der Detektionsvorrichtung erkennt, dass ein Bauteil nicht vorhanden ist.

Eine weitere bevorzugte Ausgestaltung der Erfindung sieht vor, dass zwischen dem zumindest einen Kanalabschnitt und der zumindest einen Entlastungsbohrung ein Ringkanal im Boden der Vertiefung ausgebildet ist. Somit genügt eine geringe Anzahl von Kanalabschnitten, um die über die Ventilanordnung zuströmende Luft über den Ringkanal zur Entlastungsbohrung oder zu mehreren Entlastungsbohrungen zu führen. Dadurch ist ein geringerer Fertigungsaufwand erforderlich. Zusätzlich ist die Montage vereinfacht, da eine bestimmte Einbaurichtung zu berücksichtigen ist.

Des Weiteren ist der zumindest eine Kanalabschnitt bevorzugt durch eine rinnenförmige Aussparung im Boden der Vertiefung oder in einer Außenseite der Gleitführung oder des Haltemagnets ausgebildet. Die Anordnung eines solchen Kanalabschnitts im Haltemagnet ist dann vorgesehen, wenn eine Gleitführung nicht gegeben ist, welche bevorzugt ein topfförmiges Gehäuse aufweist und den Haltemagnet mit Ausnahme der zum Gehäuseboden weisenden Stirnseite umgibt.

Nach einer weiteren bevorzugten Ausgestaltung der Erfindung zum Überführen des Magnetkolbens in eine Arbeitsstellung ein Unterdruck oder Vakuum als Arbeitsdruck angelegt, damit die Detektionsvorrichtung beim Ergreifen und Handhaben des Werkstückes den angelegten Arbeitsdruck aufrechterhält. Dadurch kann eine einfache Detektion aufgrund der dort herrschenden Zustände zum Erfassen und Überwachen des Magnetgreifers ermöglicht sein. Aufgrund der Beibehaltung des Überwachungsprinzips des aus dem Stand der Technik bekannten Magnetgreifer wird auch eine einfache Umrüstung bestehender Magnetgreifer mit dem weiterentwickelten Halte- und Detektionssystem ermöglicht.

Des Weiteren bevorzugt vorgesehen, dass zum Überführen des Magnetkolbens in eine Arbeitsstellung ein Unterdruck oder Vakuum als Arbeitsdruck angelegt wird und der Arbeitsdruck sich bei Nichtvorhandensein, Lösen oder Ablegen des Werkstücks abbaut. Dies beruht insbesondere darauf, dass durch das nachgiebig elastische Element der Haltemagnet in seine inaktive Arbeitsposition zurückgeführt und gleichzeitig die Ventilanordnung geöffnet wird. Dadurch kann über eine in den Bewegungsraum des Magnetkolbens führende Durchgangsbohrung Umgebungsluft nachströmen und durch den Durchgang zur Detektionsvorrichtung gelangen.

Des Weiteren weist die Detektionsvorrichtung bevorzugt einen Sensor auf, der zumindest einen Arbeitsdruck zum Überführen des Magnetkolbens in eine Arbeitsstellung erfasst. Diese Ausgestaltung des Sensors ermöglicht, dass bei mehreren zur Handhabung eines Werkstückes vorgesehenen Magnetgreifern jeder einzelne Magnetgreifer durch einen diesen zugeordneten Sensor überwacht werden kann, wobei die Sensoren bevorzugt in einer Ventilleiste entfernt zum Magnetgreifer angeordnet sind.

Die Erfindung sowie weitere vorteilhafte Ausführungsformen und Weiterbildungen derselben werden im Folgenden anhand der in den Zeichnungen dargestellten Beispiele näher beschrieben und erläutert. Die der Beschreibung und den Zeichnungen zu entnehmenden Merkmale können einzeln für sich oder zu mehreren in beliebiger Kombination erfindungsgemäß angewandt werden. Es zeigen:
- Figur 1: eine schematische Seitenansicht eines Magnetgreifers,
- Figur 2: einen schematischen Vollschnitt des Magnetgreifers entlang der Linie I-I in Figur 1 mit einem Magnetkolben in einer Ruhestellung,
- Figur 3: einen schematischen Vollschnitt des Magnetgreifers entlang der Linie I-I in Figur 1 mit einem Magnetkolben in einer Arbeitsstellung,
- Figur 4a: eine schematische vergrößerte Detailansicht eines Magnetkolbens des Magnetgreifers mit einer darin integrierten Detektionsvorrichtung in einer inaktiven Arbeitsposition,
- Figur 4b: eine schematisch vergrößerte Detailansicht des Magnetkolbens des Magnetgreifers mit einer darin integrierten Detektionsvorrichtung in einer aktiven Arbeitsposition,
- Figur 5: eine schematische Seitenansicht eines Magnetkolbens und
- Figur 6: eine schematische Ansicht von oben auf den Magnetkolben gemäß Figur 5.

Figur 1 zeigt eine schematische Seitenansicht eines Magnetgreifers 11, der einen Zapfen 12 in einer Befestigungseinrichtung 14 aufweist, um diesen beispielsweise an einen Roboterarm oder eine Handhabungseinrichtung zu befestigen. Gegenüberliegend ist an einem vorzugsweise topfförmigen Gehäuse 16 ein Gehäuseboden 17 vorgesehen, der beispielsweise mit dem Gehäuse 16 verschraubt ist. Dieser Gehäuseboden 17 weist eine Stirnfläche 18 auf, an der ein zu ergreifendes Werkstück 19, welches beispielsweise als ferromagnetische Platte teilweise dargestellt ist, anliegt.

In Figur 2 ist eine Schnittdarstellung entlang der Linie I-I in Figur 1 des Magnetgreifers 11 dargestellt. In dem Gehäuse 16 ist ein Magnetkolben 21 in einem Bewegungsraum 24 auf und ab bewegbar geführt. Der Magnetkolben 21 gemäß Figur 2 ist in einer Ruhestellung 37 vorgesehen, das heißt, dass dieser in einer oberen Position gehalten ist.

Der Magnetkolben 21 umfasst einen Führungsring 22, dem eine Dichtung 23 zugeordnet ist, welche einen über dem Magnetkolben 21 vorliegenden Bewegungsraum 24 und einen zwischen dem Magnetkolben und dem Gehäuseboden 17 vorliegenden Kolbenraum 26 trennt. Die Größe der beiden Räume 24, 26 bestimmt sich im umgekehrten Verhältnis zur Position des Magnetkolbens 21 im Gehäuse 16, also der Ruhestellung 37 gemäß Figur 2 und einer Arbeitsstellung 36 in Figur 3. Der Bewegungsraum 24 steht über eine Durchgangsbohrung 27 mit der Umgebung in Verbindung. Beispielsweise kann in der Durchgangsbohrung 27 ein Sieb 28 zum Schutz gegen Verschmutzung des Bewegungsraumes vorgesehen sein. Der Kolbenraum 26 steht mit einem Anschluss 31, insbesondere einem Pneumatikanschluss, in Verbindung, an welchen eine Druckleitung 32 angeschlossen ist. Diese Druckleitung 32 führt zu einer Ventilleiste mit mehreren Steuerventilen 30. Über die Ventilleiste 33 werden die einzelnen Druckleitungen 32 durch Steuerventile 30 angesteuert, wobei jeder Druckleitung 32 bevorzugt ein Sensor 35 zugeordnet ist, der den Arbeitsdruck in der Druckleitung 32 überwacht. Die vom Sensor 35 erfassten Signale werden an eine Auswerteeinheit zur Auswertung und auch zur Steuerung der Magnetgreifer weitergeleitet.

Zur Positionierung des Magnetkolbens 21 aus der Ruhestellung 37 in Figur 2 in eine Arbeitsstellung 36 gemäß Figur 3 wird über den Anschluss 31 ein Arbeitsdruck, insbesondere ein Unterdruck oder ein Vakuum, in dem Kolbenraum 26 angelegt. Der Magnetkolben 21 ist über eine Dichtung 23 zum Gehäuse abgedichtet, so dass der Kolbenraum 26, der vorzugsweise mit der Druckleitung 32 in Verbindung steht, einen quasi geschlossenen Raum bildet. Die Ventilanordnung 59 der Detektionsvorrichtung 41, die mit dem Haltemagneten 34 gekoppelt ist, bleibt zwar geöffnet, jedoch beeinträchtigt dieser im Querschnitt geringer Öffnungsspalt die Hubbewegung des Magnetkolbens nicht.

Durch den angelegten Arbeitsdruck wird der Magnetkolben 21 in eine untere Position übergeführt. Durch das Aufmagnetisieren des Werkstücks 19 wirkt zwischen dem Haltemagneten 34 und dem ferromagnetischen Werkstück 19 eine Haltekraft. Dadurch wird der Haltemagnet 34 aus einer inaktiven Arbeitsposition 43 in eine aktive Arbeitsposition übergeführt, wodurch die Ventilanordnung 59 geschlossen wird. Das Werkstück 19 wird ausschließlich durch diese Magnethaltekraft gehalten und zum Gehäuseboden 17 positioniert. In dieser Stellung des Magnetkolbens 21 liegt im Bewegungsraum ein weiterer Arbeitsdruck, insbesondere Umgebungsdruck, an. Zum Ablegen des Werkstückes 19 wird der Unterdruck oder das Vakuum abgebaut beziehungsweise Druckimpulse in dem Kolbenraum 26 eingeleitet, wodurch der Haltemagnet 34 in eine inaktive Arbeitsposition 43 zurück gedrückt und die Ventilanordnung 59 geöffnet wird sowie der Magnetkolben 21 in eine gegenüber dem Gehäuseboden 17 angehobene Position gedrückt wird, also in die Ruhestellung 37 gemäß Figur 2. Die Bewegung des Magnetkolbens 21 erfolgt somit in dem Kolbenraum, das heißt, dass keine großen Volumenströme, Druckluft und Vakuum zur Verfügung gestellt werden müssen.

Zur Ansteuerung der Detektionsvorrichtung 41 dient der Haltemagnet 34 des Magnetkolbens 21, welcher gleichzeitig das Werkstück 19 durch Aufmagnetisierung hält. Die Funktionsweise und das Zusammenspiel des Haltemagneten 34 und der Detektionsvorrichtung 41 wird unter Bezugnahme auf die Figuren 4a und 4b erörtert, in denen der Magnetkolben 21 vergrößert dargestellt ist. In dem Magnetkolben 21 ist eine Vertiefung 45 vorgesehen, welche zum Gehäuseboden 17 weisend offen ausgebildet ist. In dieser Vertiefung 45 ist der Haltemagnet 34 auf und ab bewegbar angeordnet, das heißt, dass der Haltemagnet 34 innerhalb der Vertiefung 45 einen Hub aus einer inaktiven Arbeitsposition 43 in eine aktive Position 42 durchführen kann. Die inaktive Arbeitsposition 43 ist in Figur 4a dargestellt. Die aktive Arbeitsposition 42 ist in Figur 4b dargestellt.

Der Haltemagnet 34 ist bevorzugt in einer Gleitführung 47 aufgenommen, welche beispielsweise topfförmig als Hubkolben ausgebildet ist. Alternativ kann der Haltemagnet 34 auch unmittelbar in der Vertiefung 45 angeordnet sein. Diese Gleitführung 47 liegt mit einer Umfangswand 48 an einer Außenwand 49 der Vertiefung 45 an und ist dadurch in axialer Bewegungsrichtung geführt. Zur Anordnung des Haltemagneten 34 in einer inaktiven Arbeitsposition 43 ist ein nachgiebig elastisches Element 51 vorgesehen, welches zwischen einem an der Außenwand 49 anbringbaren Verschlusselement 52 und der Gleitführung 47 beziehungsweise dessen Umfangswand 48 oder dem Haltemagneten 34 angreift. Das Verschlusselement 52 ist bevorzugt lösbar als ringförmiges Schraubelement ausgebildet. Das nachgiebig elastische Element 51 kann als Druckfeder oder als Tellerfeder ausgebildet sein. Ebenso können nachgiebige Gummielemente eingesetzt werden. Die Gleitführung 47 weist in der Vertiefung 45 einen Ringbund 54 auf, der in einen Ringkanal 56 zumindest teilweise eingreift, der die Vertiefung 45 begrenzt. Durch die Höhe des Ringbundes 54 kann eine definierte inaktive Arbeitsposition 43 des Haltemagneten 34 in der Vertiefung 45 bestimmt werden.

Die Detektionsvorrichtung 41 umfasst die Ventilanordnung 59 mit einem Ventilschließglied 61, welches einen Halteabschnitt 63 umfasst, der eine Ventilöffnung 65 durchquert, um in einer in der Längsmittelachse der Gleitführung 47 und des Haltemagneten 34 angeordneten Bohrung 74 einzugreifen. Bevorzugt ist der Halteabschnitt 63 als Schraubgewinde ausgebildet, so dass das Ventilschließglied 61 im Abstand zum Haltemagneten 34 einstellbar und die Schließposition der Ventilanordnung 59 auf den maximalen Hub des Haltemagnets 34 von einer aktiven Arbeitsposition 42 in eine inaktive Arbeitsposition 43 anpassbar ist. Das Ventilschließglied 61 weist bevorzugt einen kegelförmigen Kopf auf, der an einem kegelförmigen Ventilsitz angreift. In diesem Ventilsitz ist vorteilhafterweise eine Dichtung 69 vorgesehen.

Zwischen dem Bewegungsraum 24 und dem Kammerraum 26 ist ein Durchgang 71 gebildet, der dann freigegeben ist, sofern die Detektionsvorrichtung 41 inaktiv ist, das heißt, dass der Haltemagnet 34 in einer inaktiven Arbeitsposition angeordnet und das Ventilschließglied 61 gegenüber der Ventilöffnung 65 abgehoben ist. Dieser Durchgang 71 umfasst die Ventilöffnung 65 sowie zumindest einen sich daran anschließenden Kanalabschnitt 73, der sich radial nach außen erstreckt und in zumindest eine Entlastungsbohrung 74 übergeht, welche in einen Ringraum 76 mündet, der mit dem Pneumatikanschluss 31 in Verbindung steht und an den Kolbenraum 26 angrenzt.

In Figur 5 ist eine schematische Ansicht von außen auf den Magnetkolben 21 mit seiner Außenwand 49 mit zumindest einer Entlastungsbohrung 74 dargestellt.

Figur 6 zeigt eine schematische Ansicht von oben auf den Magnetkolben 21, in der strichliniert beispielhaft im Kanalabschnitt 73 dargestellt ist, der zur Entlastungsbohrung 74 führt. Dieser Kanalabschnitt 73 kann als Nut oder Rinne in den Boden der Vertiefung 45 eingearbeitet sein und eine Verbindung zwischen der Ventilöffnung 65 und der Entlastungsbohrung 74 darstellen. Der Ringbund 54 an der Gleitführung 47 ist an einzelnen Stellen unterbrochen, so dass Durchgänge zu dem Ringkanal 56 gebildet werden, der wiederum mit zumindest einer Entlastungsbohrung 74 in Verbindung steht.

Zur Anordnung des Haltemagneten 34 in der inaktiven Arbeitsposition 43 ist eine Rückstellkraft des nachgiebig elastischen Elementes 51 derart ausgebildet, dass diese größer als die Gewichtskraft des Haltemagnets 34, der Gleitführung 47 und des Ventilschließglieds 61 ist oder, sofern eine Gleitführung 47 nicht vorgesehen ist, größer als die Gewichtskraft des Haltemagnets 34 und des Ventilschließgliedes 61 ist.

Die Erkennung und Überwachung eines durch den Magnetgreifer 11 gehaltenen Werkstücks 19 durch die Detektionsvorrichtung 41 erfolgt folgendermaßen:
Der Magnetgreifer 11 wird zum zu handhabenden Werkstück 19 positioniert. Gleichzeitig wird ein Unterdruck oder ein Vakuum in dem Kolbenraum 26 angelegt, so dass der Magnetkolben 21 aus einer Ruhestellung 37 in eine Arbeitsstellung 36 übergeführt wird. Sofern ein Werkstück 19 zum Aufmagnetisieren vorliegt, wird der Haltemagnet 34 aufgrund der wirkenden Magnetkraft aus der inaktiven Arbeitsposition 43 im Magnetkolben 21 in eine aktive Arbeitsposition 42 übergeführt. Gleichzeitig wird dabei die Ventilanordnung 59 geschlossen, so dass der Durchgang 71 für einen Druckausgleich verschlossen ist und das Vakuum oder der Unterdruck somit aufrechterhalten wird. Dadurch wird der Steuerung signalisiert, dass das Werkstück 19 ergriffen und vorhanden ist.

Sofern das Werkstück 19 nicht ergriffen wird, wird der Haltemagnet nicht aus seiner inaktiven Arbeitsposition 43 in eine aktive Arbeitsposition 42 übergeführt und die Ventilanordnung 59 nicht geschlossen. Für den Fall, dass das Werkstück 19 nach einem Greifen verloren geht, fährt der Haltemagnet 34 aus einer aktiven Arbeitsposition 42 aufgrund der Rückstellkraft des nachgiebig elastischen Elementes 51 durch einen Rückhub in eine inaktive Position 43 zurück. In beiden Fällen ist der Durchgang 71 offen, so dass aus dem Bewegungsraum 24 ein Nachströmen der Luft und somit ein Druckausgleich stattfinden kann. Durch den sich dabei einstellenden Druckunterschied erkennt die Steuerung, dass das Werkstück 19 nicht mehr vorhanden ist oder nicht ergriffen wurde.

Durch die Hubbewegung des Haltemagneten 34 im Magnetkolben 21 und der unmittelbar daraus erfolgenden Ansteuerung der Ventilanordnung 59 der Detektionsvorrichtung 41 wird somit eine weitere konstruktive Vereinfachung eines solchen Magnetgreifers 21 zur Erkennung und zum Halten von ferromagnetischen Werkstücken an Magnetgreifern 11 ermöglicht.

## Patentansprüche

1. Magnetgreifer zum Ergreifen und Handhaben von ferromagnetischen Werkstücken (19), mit einem Gehäuse (16), an dem ein Gehäuseboden (17) vorgesehen ist, der eine dem zu ergreifenden Werkstück (19) zugewandte Stirnfläche (18) aufweist, mit zumindest einem in dem Gehäuse (16) angeordneten Magnetkolben (21) und dem zumindest einen Magnetkolben (21) zugeordneten Anschluss (31, 27) für ein Antriebsfluid zum Bewegen des Magnetkolbens (21), so dass der Magnetkolben (21) mit einem ersten Arbeitsdruck beaufschlagt und in eine Arbeitsstellung (36) übergeführt wird, in der der Magnetkolben (21) am oder nahe dem Gehäuseboden (17) positioniert ist und mit einem weiteren Arbeitsdruck in eine Ruhestellung (37) übergeführt wird, in welcher der Magnetkolben (21) entfernt zum Gehäuseboden (17) positioniert ist und mit einer Detektionsvorrichtung (41) im Gehäuse (16), welche das Halten oder das Nichtvorhandensein des Werkstücks (19) an der Stirnfläche (18) des Gehäuses (16) erfasst und einen Arbeitsdruck eines Arbeitsfluids der Detektionsvorrichtung (41) in Abhängigkeit einer aktiven oder inaktiven Arbeitsposition (42, 43) bestimmt, **dadurch gekennzeichnet, dass** der Magnetkolben (21) einen zum Gehäuseboden (17) weisenden und darin auf und ab bewegbaren Haltemagneten (34) zum Halten des Werkstücks (19) aufweist, der gleichzeitig zur Ansteuerung einer Ventilanordnung (59) der Detektionsvorrichtung (41) vorgesehen ist.

2. Magnetgreifer nach Anspruch 1, **dadurch gekennzeichnet, dass** der Magnetkolben (21) eine zum Gehäuseboden (17) offen ausgebildete Vertiefung (45) aufweist, in welcher der Haltemagnet (34) auf und ab bewegbar geführt ist.

3. Magnetgreifer nach Anspruch 1, **dadurch gekennzeichnet, dass** der Haltemagnet (34) in einer Gleitführung (47), die vorzugsweise als topfförmiger Hubkolben ausgebildet ist, aufgenommen ist, welche den Haltemagnet (34) in der Vertiefung (45) führt.

4. Magnetgreifer nach einem der vorhergehenden Ansprüche, **dadurch gekennzeichnet, dass** der Haltemagnet (34) mit einem elastisch nachgiebigen Element (51) in einer Ausgangsposition oder inaktiven Arbeitsposition (43) gehalten ist, in der der Haltemagnet (34) in das Innere der Vertiefung (45) gedrückt ist.

5. Magnetgreifer nach Anspruch 4, **dadurch gekennzeichnet, dass** der Haltemagnet (34) in einer inaktiven Arbeitsposition (43) gegenüber einer Stirnseite des Magnetkolbens (21) zurückversetzt angeordnet ist.

6. Magnetgreifer nach Anspruch 4, **dadurch gekennzeichnet, dass** stirnseitig an einer Außenwand (49) der Vertiefung (45) ein Verschlusselement (52), vorzugsweise lösbar, angreift, durch welches das elastisch nachgiebige Element (51) zwischen dem Haltemagneten (34) oder der Gleitführung (47) und einer Anlagefläche des Verschlusselementes (52) gehalten ist.

7. Magnetgreifer nach Anspruch 4 bis 6, **dadurch gekennzeichnet, dass** eine Rückstellkraft des elastisch nachgiebigen Elementes (51) größer als die Gewichtskraft der Gleitführung (47), des Haltemagneten (34) und eines Ventilschließgliedes (61) der Ventilanordnung (59) oder des Haltemagneten (34) und des Ventilschließgliedes (61) ist und kleiner als die Magnetkraft beim Vorhandensein eines Werkstückes (19) ist.

8. Magnetgreifer nach einem der vorhergehenden Ansprüche, **dadurch gekennzeichnet, dass** die Ventilanordnung (59) eine im Boden der Vertiefung (45) des Magnetkolbens (21) angeordnete Ventilöffnung mit einem Ventilsitz aufweist sowie ein Ventilschließglied (61), welches die Ventilöffnung (65) durchquert und mit einem vorzugsweise daran angeordneten Halteabschnitt (63) zumindest an dem Haltemagnet (34) angreift.

9. Magnetgreifer nach Anspruch 8, **dadurch gekennzeichnet, dass** in einer inaktiven Arbeitsposition des Haltemagnets (34) in der Vertiefung des Magnetkolbens (21) das Ventilschließglied (69) in einer Öffnungsposition angeordnet ist.

10. Magnetgreifer nach einem der vorhergehenden Ansprüche, **dadurch gekennzeichnet, dass** die Detektionsvorrichtung (41) einen Durchgang (71) umfasst, der sich von der Ventilöffnung (65) über zumindest einen Kanalabschnitt (73) zwischen dem Haltemagnet (34) oder der Gleitführung (47) und dem Boden der Vertiefung (45) radial nach außen bis zur zumindest einen Entlastungsbohrung (74) erstreckt, welche eine Außenwand (49) der Vertiefung (45) des Magnetkolbens (21) durchquert.

11. Magnetgreifer nach Anspruch 10, **dadurch gekennzeichnet, dass** zwischen dem zumindest einen Kanalabschnitt (73) und der zumindest einen Entlastungsbohrung (74) ein Ringkanal (56) am Boden der Vertiefung (45) des Magnetkolbens (21) ausgebildet ist.

12. Magnetgreifer nach Anspruch 10 oder 11, **dadurch gekennzeichnet, dass** zumindest ein Kanalabschnitt (73) durch eine rinnenförmige oder nutenförmige Aussparung im Boden der Vertiefung (45) oder einer zum Boden der Vertiefung (45) weisenden Außenseite der Gleitführung (47) oder einer zum Boden der Vertiefung (45) weisenden Außenseite des Haltemagnet (34) vorgesehen ist.

13. Magnetgreifer nach Anspruch 1, **dadurch gekennzeichnet, dass** zum Überführen des Magnetkolbens (21) in eine Arbeitsstellung (36) ein Unterdruck oder Vakuum als Arbeitsdruck angelegt wird und die Detektionsvorrichtung (41) mit einer geschlossenen Ventilanordnung (59) beim Ergreifen und Handhaben des Werkstücks (19) den angelegten Arbeitsdruck aufrecht erhält.

14. Magnetgreifer nach Anspruch 1, **dadurch gekennzeichnet, dass** zum Überführen des Magnetkolbens (21) in eine Arbeitsstellung (36) ein Unterdruck oder Vakuum als Arbeitsdruck angelegt wird und der Arbeitsdruck sich beim Nichtvorhandensein, Lösen oder Ablegen des Werkstückes (19) über eine geöffnete Ventilanordnung (59) abbaut.

15. Magnetgreifer nach Anspruch 1, **dadurch gekennzeichnet, dass** der zumindest eine Arbeitsdruck zum Überführen des Magnetkolbens (21) aus einer inaktiven Arbeitsposition (43) in eine aktive Arbeitsposition (42) durch zumindest einen Sensor (35) erfassbar ist.

## Claims

1. Magnetic grab for grabbing and handling ferromagnetic workpieces (19), comprising a housing (16) on which there is provided a housing bottom (17) having an end face (18) facing the workpiece (19) to be grabbed, and comprising at least one magnetic piston (21) disposed in the housing (16) and at least one connection (31, 27), assigned to the at least one magnetic piston (21), for a drive fluid for moving the magnetic piston (21), so that the magnetic piston (21) is subjected to a first working pressure and is transferred into an operating setting (36), in which the magnetic piston (21) is positioned on or close to the housing bottom (17), and is transferred with a further working pressure into a rest setting (37), in which the magnetic piston (21) is positioned remote from the housing bottom (17), and comprising in the housing (16) a detection device (41), which detects the holding or the non-presence of the workpiece (19) on the end face (18) of the housing (16) and determines a working pressure of a working fluid of the detection device (41) in dependence on an active or inactive operating position (42, 43), **characterized in that** the magnetic piston (21) has a holding magnet (34) for holding the workpiece (19), which holding magnet faces towards the housing bottom (17) and is movable up and down therein and is simultaneously provided to control a valve arrangement (59) of the detection device (41).

2. Magnetic grab according to Claim 1, **characterized in that** the magnetic piston (21) has a recess (45), which is configured open towards the housing bottom (17) and in which the holding magnet (34) is guided such that it is movable up and down.

3. Magnetic grab according to Claim 1, **characterized in that** the holding magnet (34) is accommodated in a sliding guide (47), which is preferably configured as a cup-shaped lifting piston and which guides the holding magnet (34) in the recess (45).

4. Magnetic grab according to one of the preceding claims, **characterized in that** the holding magnet (34) is held with an elastically resilient element (51) in a starting position or an inactive operating position (43), in which the holding magnet (34) is pressed inside the recess (45).

5. Magnetic grab according to Claim 4, **characterized in that** the holding magnet (34), in an inactive operating position (43), is arranged set back in relation to an end side of the magnetic piston (21).

6. Magnetic grab according to Claim 4, **characterized in that** an outer wall (49) of the recess (45) is acted upon, preferably releasably, on the end side by a locking element (52), by which the elastically resilient element (51) is held between the holding magnet (34) or the sliding guide (47) and a contact surface of the locking element (52).

7. Magnetic grab according to Claims 4 to 6, **characterized in that** a restoring force of the elastically resilient element (51) is greater than the weight force of the sliding guide (47), of the holding magnet (34) and of a valve-closing member (61) of the valve arrangement (59), or of the holding magnet (34) and of the valve-closing member (61), and is less than the magnetic force when a workpiece (19) is present.

8. Magnetic grab according to one of the preceding claims, **characterized in that** the valve arrangement (59) has a valve opening, which is disposed in the floor of the recess (45) of the magnetic piston (21) and has a valve seat, and a valve-closing member (61), which traverses the valve opening (65) and, with a holding portion (63) arranged preferably thereon, that acts at least upon the holding magnet (34).

9. Magnetic grab according to Claim 8, **characterized in that**, in an inactive operating position of the holding magnet (34) in the recess of the magnetic piston (21), the valve-closing member (69) is disposed in an opening position.

10. Magnetic grab according to one of the preceding claims, **characterized in that** the detection device (41) comprises a passage (71), which extends from the valve opening (65), via at least one duct portion (73) between the holding magnet (34) or the sliding guide (47) and the floor of the recess (45), radially outwards up to the at least one relief bore (74), which traverses an outer wall (49) of the recess (45) of the magnetic piston (21).

11. Magnetic grab according to Claim 10, **characterized in that**, between the at least one duct portion (73) and the at least one relief bore (74), an annular duct (56) is configured on the floor of the recess (45) of the magnetic piston (21).

12. Magnetic grab according to Claim 10 or 11, **characterized in that** at least one duct portion (73) is provided by a trough-shaped or groove-shaped cavity in the floor of the recess (45), or by an outer side of the sliding guide (47), which outer side faces towards the floor of the recess (45), or by an outer side of the holding magnet (34), which outer side faces towards the floor of the recess (45).

13. Magnetic grab according to Claim 1, **characterized in that**, for the transfer of the magnetic piston (21) into an operating setting (36), an underpressure or vacuum is applied as a working pressure, and the detection device (41), with a closed valve arrangement (59), maintains the applied working pressure during grabbing and handling of the workpiece (19).

14. Magnetic grab according to Claim 1, **characterized in that**, for the transfer of the magnetic piston (21) into an operating setting (36), an underpressure or vacuum is applied as a working pressure, and the working pressure decreases via an open valve arrangement (59) while the workpiece (19) is not present, is being released or deposited.

15. Magnetic grab according to Claim 1, **characterized in that** the at least one working pressure for transferring the magnetic piston (21) out of an inactive operating position (43) into an active operating position (42) is detectable by at least one sensor (35).

## Revendications

1. Préhenseur magnétique servant à saisir et à manipuler des pièces à usiner ferromagnétiques (19), avec un boîtier (16) sur lequel est prévu un fond de boîtier (17) qui présente une face frontale (18) tournée vers la pièce à usiner (19) devant être saisie, avec au moins un piston magnétique (21) disposé dans le boîtier (16) et au moins un raccord (31, 27) affecté audit au moins un piston magnétique (21) et destiné à un fluide d'entraînement servant à déplacer le piston magnétique (21) de sorte que le piston magnétique (21) est soumis à une première pression de fonctionnement et passe dans une position de fonctionnement (36) dans laquelle le piston magnétique (21) est positionné sur le fond de boîtier (17) ou à proximité de celui-ci, et passe, à l'aide d'une autre pression de fonctionnement, dans une position de repos (37) dans laquelle le piston magnétique (21) est positionné de manière éloignée du fond de boîtier (17), et avec un dispositif de détection (41) situé dans le boîtier (16) qui saisit la présence de la pièce à usiner (19) sur la face frontale (18) du boîtier (16) ou l'absence de celle-ci sur cette dernière et détermine une pression de fonctionnement d'un fluide de fonctionnement dudit dispositif de détection (41) en fonction d'une position de fonctionnement active ou inactive (42, 43), **caractérisé en ce que** le piston magnétique (21) présente un aimant de maintien (34) destiné à maintenir la pièce à usiner (19) lequel est tourné vers le fond de boîtier (17) et est apte à monter et descendre à l'intérieur de celui-ci et qui est à la fois prévu pour activer une disposition de soupape (59) du dispositif de détection (41).

2. Préhenseur magnétique selon la revendication 1, **caractérisé en ce que** le piston magnétique (21) présente un creux (45), ouvert vers le fond de boîtier (17), dans lequel l'aimant de maintien (34) est guidé de manière à pouvoir effectuer un mouvement de montée et de descente.

3. Préhenseur magnétique selon la revendication 1, **caractérisé en ce que** l'aimant de maintien (34) est logé dans un guide coulissant (47) qui est de préférence réalisé en tant que piston de levée en forme de pot et qui guide l'aimant de maintien (34) dans le creux (45).

4. Préhenseur magnétique selon l'une quelconque des revendications précédentes, **caractérisé en ce que** l'aimant de maintien (34) est maintenu par un élément élastiquement souple (51) dans une position initiale ou dans une position de fonctionnement inactive (43) dans laquelle l'aimant de maintien (34) est pressé à l'intérieur du creux (45).

5. Préhenseur magnétique selon la revendication 4, **caractérisé en ce que** l'aimant de maintien (34) est disposé, lorsqu'il se trouve dans une position de fonctionnement inactive (43), en retrait par rapport à une face frontale du piston magnétique (21).

6. Préhenseur magnétique selon la revendication 4, **caractérisé en ce qu'**un élément d'obturation (52), de préférence amovible, appuie du côté frontale contre une paroi extérieure (49) du creux (45), et grâce auquel l'élément élastiquement souple (51) est maintenu entre l'aimant de maintien (34) ou le guide coulissant (47) et une surface d'appui de l'élément d'obturation (52).

7. Préhenseur magnétique selon l'une quelconque des revendications 4 à 6, **caractérisé en ce qu'**une force de rappel de l'élément élastiquement souple (51) est supérieure à la force exercée par le poids du guide coulissant (47), de l'aimant de maintien (34) et d'un organe de fermeture de soupape (61) de la disposition de soupape (59) ou de l'aimant de maintien (34) et de l'organe de fermeture de soupape (61) et est inférieure à la force magnétique existant lors de la présence d'une pièce à usiner (19).

8. Préhenseur magnétique selon l'une quelconque des revendications précédentes, **caractérisé en ce que** la disposition de soupape (59) présente une ouverture de soupape pourvue d'un siège de soupape et disposée dans le fond du creux (45) du piston magnétique (21) ainsi qu'un organe de fermeture de soupape (61) qui traverse l'ouverture de soupape (65) et qui appuie avec une partie de maintien (63) disposée de préférence sur ce dernier au moins contre l'aimant de maintien (34).

9. Préhenseur magnétique selon la revendication 8, **caractérisé en ce que**, lorsque l'aimant de maintien (34) se trouve dans une position de fonctionnement inactive dans le creux du piston magnétique (21), l'organe de fermeture de soupape (69) est disposé dans une position d'ouverture.

10. Préhenseur magnétique selon l'une quelconque des revendications précédentes, **caractérisé en ce que** le dispositif de détection (41) comprend un passage (71) qui s'étend radialement vers l'extérieur depuis l'ouverture de soupape (65) jusqu'audit au moins un trou de décharge (74) qui traverse une paroi extérieure (49) du creux (45) du piston magnétique (21), et ce en passant par au moins une partie de canal (73) entre l'aimant de maintien (34) ou le guide coulissant (47) et le fond du creux (45).

11. Préhenseur magnétique selon la revendication 10, **caractérisé en ce qu'**un canal annulaire (56) est formé entre ladite au moins une partie de canal (73) et ledit au moins un trou de décharge (74), dans le fond du creux (45) du piston magnétique (21).

12. Préhenseur magnétique selon la revendication 10 ou 11, **caractérisé en ce qu'**il est prévu au moins une partie de canal (73) réalisée par un évidement en forme de rainure ou d'encoche situé dans le fond du creux (45) ou dans une face extérieure du guide coulissant (47) tournée vers le fond du creux (45) ou dans une face extérieure de l'aimant de maintien (34) tournée vers le fond du creux (45).

13. Préhenseur magnétique selon la revendication 1, **caractérisé en ce qu'**une sous-pression ou un vide est appliqué(e) comme pression de fonctionnement pour faire passer le piston magnétique (21) dans une position de fonctionnement (36) et que le dispositif de détection (41) maintient, lors de la saisie et de la manipulation de la pièce à usiner (19), la pression de fonctionnement appliquée à l'aide d'une disposition de soupape fermée (59).

14. Préhenseur magnétique selon la revendication 1, **caractérisé en ce qu'**une sous-pression ou un vide est appliqué(e) comme pression de fonctionnement pour faire passer le piston magnétique (21) dans une position de fonctionnement (36) et que la pression de fonctionnement est réduite à l'aide d'une disposition de soupape ouverte (59) en cas d'absence de pièce à usiner (19) ou lorsque celle-ci est détachée ou déposée.

15. Préhenseur magnétique selon la revendication 1, **caractérisé en ce que** ladite au moins une pression de fonctionnement servant à faire passer le piston magnétique (21) d'une position de fonctionnement inactive (43) à une position de fonctionnement active (42) est saisissable par au moins un capteur (35).
